# FASCICULE DE BREVET EUROPEEN

(11) **EP 1 425 114 B1**
(45) Date de publication et mention de la délivrance du brevet: **18.03.2009**
(21) Numéro de dépôt: 02753121.9
(22) Date de dépôt: 27.06.2002
(51) Int. Cl.: B07C 3/18

(54) **PROCEDE DE SUIVI DUN ENVOI DISPOSITIF POUR LA MISE EN OEUVRE DU PROCEDE ET APPAREIL D'IMPRESSION**
VERSANDVERFOLGUNGSVERFAHREN, EINRICHTUNG ZUR VERWENDUNG DES VERFAHRENS UND DRUCKVORRICHTUNG
SHIPMENT TRACKING METHOD, DEVICE FOR USING SAID METHOD AND PRINTING APPARATUS

(30) Priorité: 27.06.2001 FR 0108489
(43) Date de publication de la demande: 09.06.2004
(73) Titulaire: Jouvin, Frédéric, 75014 Paris (FR); Jouvin, Jean-Luc, 72000 Le Mans (FR)
(72) Inventeur: Jouvin, Frédéric, 75014 Paris (FR); Jouvin, Jean-Luc, 72000 Le Mans (FR)
(74) Mandataire: Breese, Pierre
(86) Numéro de dépôt international: PCT/FR2002/002240
(87) Numéro de publication internationale: WO 2003/002273

(56) Documents cités:
- EP-A- 0 509 280
- FR-A- 2 800 303
- US-A- 5 602 382
- US-A- 6 101 487

## Description

La présente invention se rapporte au domaine du suivi des envois opérés par des transporteurs et distributeurs d'envois.

La présente invention se rapporte plus particulièrement à un procédé de suivi d'envois, du type lettres ou colis, envoyés par au moins un usager à une adresse d'au moins un destinataire, ledit procédé comportant une étape d'impression d'un code-barres sur chacun des envois destiné à être suivi.

L'art antérieur connaît déjà des procédés de suivi d'envois et notamment de courriers à l'aide de codes-barres.

L'art antérieur connaît, par exemple, la demande de brevet français N° FR 2 715 333, qui porte sur un procédé d'impression de plis postaux, et plus précisément d'impression de la destination finale d'un plis postal à l'aide d'un code-barres.

L'art antérieur connaît également la demande de brevet internationale WO 96/13803 qui porte sur un procédé de marquage du courrier par codes-barres dont chaque code-barres présente au moins quatre parties. Deux parties différentes indiquent le début et la fin du code. Un indicateur de contenu, qui suit les barres de début indique la structure et la longueur du champ de données suivant pour que lorsque le code soit lu, il soit lu correctement. Le champ de données peut contenir un code postal, avec ou sans repère d'adresse, des informations sur le client, ...

L'usage des codes-barres est également connu dans le domaine de l'expédition et du transport pour identifier un envoi. Cette technique se base sur l'attribution d'un code-barres à un envoi et d'une association du code-barres à l'envoi, grâce à une base de données ; la lecture du code-barres en différents endroits au fur et à mesure de l'acheminement permettant de suivre l'acheminement de l'envoi. Une partie des informations relatives à l'acheminement de l'envoi est mise à disposition de l'usager dans une base de données qu'il peut consulter.

Un inconvénient important de cette technique est qu'elle nécessite un très grand nombre de codes-barres pour permettre d'identifier chaque envoi.

En outre, l'attribution des codes-barres aux envois se faisant de manière aléatoire, il est nécessaire de disposer d'une grande base de données contenant en permanence tous les code-barres possibles selon la configuration souhaitée et de moyens de traitement-informatique puissants, ce qui limite l'usage de la technique aux envois de valeurs, c'est-à-dire essentiellement aux colis ou aux lettres recommandées.

La particularité de la présente invention réside dans la structure du code-barres employé dans le procédé de suivi de l'envoi.

Grâce à cette structure, l'élément de base dans la base de données n'est plus l'envoi, mais l'usager ; l'envoi n'est identifié que par son rang pour cet usager (par exemple le quatrième envoi de M. Y). En effet, selon l'invention, une incrémentation du code de base de l'usager est rendu possible, pour chaque nouvel envoi opéré par ce dernier, ce qui entraîne une modification majeure des sources de mémorisation utilisées et du traitement informatique opéré pour assuré un suivi de chaque envoi, par rapport à ce qui était réalisé auparavant.

La présente invention se rapporte à un procédé selon la revendication 1.

Selon ce procédé ledit code-barres est constitué au moins d'une partie d'identification de l'usager de l'envoi, qui est invariable pour chaque usager, et d'une partie d'identification du rang d'expédition dudit envoi, qui est variable pour chaque envoi.

On opère de préférence, préalablement, un enregistrement dans une base de données des coordonnées de l'usager et de ladite partie d'identification de l'usager dans une table de données d'usagers.

On opère également de préférence, préalablement à l'expédition de chaque envoi, un enregistrement dans une table de données d'envoi en cours de suivi de ladite partie d'identification du rang d'expédition, ainsi que de ladite partie d'identification de l'usager.

Ledit code-barres comporte en outre de préférence une partie de commande d'option de service qui est variable.

On opère alors de préférence, préalablement à l'expédition de l'envoi, un enregistrement dans une table de données d'envoi en cours de suivi de ladite partie commande d'option de service.

Ladite partie de commande d'option de service permet de préférence de commander une expédition d'un accusé de réception de l'envoi.

Ladite partie de commande d'option de service permet de préférence de commander une expédition d'un d'accusé d'expédition de l'envoi.

L'expédition d'un accusé de dépôt et/ou l'expédition d'un accusé de réception est, ou sont de préférence réalisée(s) par l'expédition d'au moins un message écrit et/ou par l'expédition d'au moins un message électronique sur un moyen de réception du type ordinateur fixe ou portable ou téléphone portable relié à un réseau de télécommunication. Ladite partie d'identification de l'usager permet de commander une expédition d'un accusé d'adresse de destinataire erronée.

On donne en outre de préférence à l'usager la possibilité de répondre audit accusé d'adresse erronée en fournissant une nouvelle adresse de destinataire.

Ladite partie d'identification de l'usager est enregistrée par l'intermédiaire d'un serveur de base de données accessible à toute personne autorisée.

Ledit serveur opère de préférence automatiquement l'expédition dudit ou desdits accusé(s) de dépôt, de réception ou d'adresse erronée.

On opère de préférence une lecture dudit code-barres, au moins lors du dépôt de l'envoi auprès d'un service d'acheminement et lors de la remise de l'envoi au destinataire.

La présente invention présente une variante de mise en oeuvre importante lorsque à la fois l'expéditeur et le destinataire sont usagers du procédé de suivi d'envois selon l'invention.

Dans cette variante, l'on contrôle, de préférence, par la lecture de ladite partie d'identification de l'usager destinataire préalablement à la remise de l'envoi, quel ladite partie d'identification identifiant la boîte aux lettres est bien celle du destinataire dudit envoi.

Ledit accusé de réception envoyé à l'usager expéditeur comporte, de préférence, au moins une partie des coordonnées de l'usager destinataire.

Ledit usager destinataire est, de préférence, prévenu de la réception dudit envoi dans une boite aux lettres de remise d'envoi identifiée à l'aide d'une partie d'identification qui lui est propre, par l'expédition d'au moins un message électronique sur un moyen de réception du type ordinateur fixe ou portable ou téléphone portable relié à un réseau de télécommunication.

L'on opère en outre, de préférence, un suivi statistique de l'expédition et/ou de la réception d'envois par au moins un usager à l'aide de ladite partie d'identification.

La présente invention se rapporte également à un dispositif permettant la mise en oeuvre du procédé.

Le dispositif comporte de préférence au moins une base de données, présentant au moins une table de données usager, répertoriant les codes-barres des usagers ainsi que leurs coordonnées et une table de données d'envoi en cours de suivis, répertoriant chaque envoi, par usager.

Le dispositif comporte en outre de préférence un serveur de base de données permettant d'enregistrer les coordonnées des usagers, de les modifier, et d'enregistrer les informations relatives à la lecture des codes-barres.

La présente invention se rapporte également à un appareil manuel pour l'impression de codes-barres sur des envois, du type lettres ou colis, envoyés par un usager à une adresse d'au moins un destinataire, ledit appareil comportant des moyens d'impression, remarquable en ce que lesdits moyens d'impression se décomposent au moins en une partie d'impression invariable pour ledit appareil, pour l'impression d'une partie d'identification de l'usager, et d'une partie d'impression variable, pour l'impression d'une partie d'identification du rang d'expédition dudit envoi qui est variable pour chaque envoi.

L'appareil comporte de préférence des moyens d'incrémentation automatique dudit rang d'expédition de x unité(s), x étant un nombre entier de préférence égal à 1.

L'appareil comporte également de préférence un moyen de visualisation du rang d'expédition dudit envoi sous forme alphanumérique.

Avantageusement, de par la structure du code-barres à incrémentation, la base de données chargée de répertorier les envois est beaucoup plus simple, car l'élément de base n'est plus l'envoi, mais l'usager.

Il est donc possible de répertorier un très grand nombre d'envois avec des moyens beaucoup plus simples qu'auparavant.

Avantageusement également, il est alors possible de proposer un service de suivi de l'acheminement des envois qui est utilisable pour tous les plis simples de la vie de tous les jours dont on souhaiterait, malgré tout être sûr qu'ils arrivent à destination.

Avantageusement également, la présente invention permet de s'abstenir d'écrire les coordonnées de l'usager sur l'envoi car la simple lecture du code-barres à l'aide d'un .lecteur approprié relié au serveur du dispositif de gestion et de suivi permet d'identifier l'usager. En outre, cela signifie qu'il n'est plus possible à des tiers de connaître le nom de l'usager d'un envoi si ces tiers n'ont pas accès au dispositif de gestion et de suivi. La sécurité des envois en est ainsi augmentée.

Avantageusement encore, la structure du code-barres permet d'inclure des options concernant la réception d'un accusé de dépôt, d'un accusé de réception, ou encore d'un accusé d'adresse d'expédition erronée, sur tous les moyens à disposition, c'est-à-dire, par message-papier distribué à l'adresse de l'usager, ou par fax, télex, télégramme, ou encore par message électronique à un adresse électronique sur un ordinateur fixe ou portable ou sur un téléphone portables par l'intermédiaire d'un réseau de télécommunication tel que l'Internet. En outre, il est possible de prévoir une impression automatique de l'adresse de l'usager en cas de retour du courrier à l'usager.

Avantageusement également, grâce au procédé selon l'invention, ce n'est pas à l'usager de faire la démarche d'appeler un service particulier ou de se connecter sur un site de télécommunication particulier, les informations concernant son envoi et son suivi lui sont automatiquement envoyées là où il a marqué le désire de la recevoir, grâce au code-barres.

Avantageusement également, lorsque l'expéditeur de l'envoi et le destinataire sont tous les deux usagers du procédé selon l'invention et comportent donc, tous les deux, au moins une partie d'identification qui leur est propre, la présente invention permet
- d'assurer aux services de distribution que l'usager à qui va être remis l'envoi est bien le destinataire de l'envoi en contrôlant l'identification du destinataire avant la remise de l'envoi,
- de confirmer la bonne réception de l'envoi auprès de l'expéditeur en lui fournissant des informations relatives au destinataire issues de l'étape de contrôle du destinataire,
- d'informer le destinataire de la réception d'un envoi, éventuellement en lui fournissant des informations relatives à l'expéditeur.

On comprendra mieux l'invention à l'aide de la description, faite ci-après à titre purement explicatif, d'un mode de réalisation de l'invention, en référence aux figures annexées :
- la figure 1 illustre un code-barres selon l'invention ;
- la figure 2 illustre un schéma synoptique du procédé de suivi d'envoi selon l'invention ;
- la figure 3 illustre une vue en perspective de l'appareil manuel pour l'impression de code-barres ;
- les figures 4 et 5 illustrent respectivement une vue de dessus et une vue de dessous de l'appareil de la figure 3 ; et
- la figure 6 illustre un schéma de principe du dispositif de suivi d'envoi selon, l'invention.

Le procédé selon l'invention est un procédé de suivi d'une pluralité d'envois, du type lettres ou colis, envoyés par au moins un usager à une adresse d'au moins un destinataire, ledit procédé comportant une étape d'impression d'un code-barres (10) sur chacun des envois destiné à être suivi

Le procédé selon l'invention est caractérisé en ce que ledit code-barres (10) est constitué au moins d'une partie (1) d'identification de l'usager de l'envoi, qui est invariable pour chaque usager, et d'une partie (3) d'identification du rang d'expédition dudit envoi, qui est variable pour chaque envoi.

La partie (1) d'identification de l'usager de l'envoi est invariable dans le sens où cette partie ne peut désigner qu'un usager unique, celui référencé pour cette partie (1) unique ; cela n'empêche pas, bien sûr, un usager d'avoir plusieurs parties (1) d'identification d'usager, par exemple, pour chacun de ses services internes ou chacune de ses filiales hébergées à la même adresse. En ce sens, la partie (1) d'identification de l'usager constitue un identifiant unique.

La partie (1) d'identification de l'usager et la partie (3) d'identification du rang d'expédition constituent donc deux codes-barres que l'on associe afin de faciliter l'enregistrement des informations et afin d'éviter tout erreur ou omission lors la saisie.

Le code-barres (10) présente d'une manière traditionnelle une partie d'initialisation informant du début du code-barres et une partie de terminaison, informant de la fin du code-barres.

La partie (3) d'identification du rang d'expédition réalise une identification du chiffre de rang de l'envoi par rapport aux envois précédents. Cette partie (3) d'identification du rang d'expédition est différente pour chaque envoi, tout au moins sur une période précise, car il peut être imaginé que le chiffre de rang des envois pour un usager soit réinitialisé lors d'un événement particulier, comme le renouvellement de son abonnement au service ou le début de l'année.

La variation de la partie (3) est opérée, non pas de manière aléatoire, mais selon un ordre déterminé, reconnu par le système permettant de mettre en oeuvre le procédé.

Préalablement à toute mise en oeuvre du procédé selon l'invention, on opère un enregistrement dans une base de données des coordonnées de l'usager (nom, adresse, numéro de téléphone, numéro de fax, adresse de messagerie électronique, ...) et de ladite partie (1) d'identification de l'usager invariable dans une table de données d'usagers (110). Cette opération peut-être réalisée par lecture de la partie (1) d'identification de l'usager à l'aide d'un lecteur de codes-barres et par saisie desdites informations.

La partie (1) d'identification de l'usager est enregistrée par l'intermédiaire d'un serveur (130) de base de données accessible à toute personne autorisée. Il est bien sûr possible d'opérer des modifications des informations enregistrées telles que, par exemple, changement d'adresse, de numéro de téléphone, d'adresse de messagerie électronique, ...

Préalablement à l'expédition de chaque envoi destiné à être suivi, on opère un enregistrement dans une table de données d'envoi en cours de suivi (120) de ladite partie (3) d'identification du rang d'expédition, ainsi que de ladite partie (1)' d'identification de l'usager. Cet enregistrement est réalisé par lecture de l'ensemble du code-barres (10) à l'aide d'un lecteur de codes-barres et par l'intermédiaire dudit serveur (130).

On opère une lecture dudit code-barres (10), et on enregistre au moins sur ledit serveur (130) les informations relatives à la date, à l'heure et au lieu de ladite lecture, au moins lors du dépôt de l'envoi auprès du service d'acheminement ainsi que lors de la remise de l'envoi au destinataire.

Il est bien sûr possible d'opérer la lecture du code-barres tout au long de l'acheminement de l'envoi et d'enregistrer à chaque fois les informations relatives à la date, à l'heure et au lieu de ladite lecture.

Les informations enregistrées comprennent alors également de préférence un code manipulateur correspondant à un identifiant de la personne ayant réalisé la saisie.

Ledit code-barres (10) peut comporter en outre une partie (2) de commande d'option de service, variable.

Lorsque ledit code-barres (10) comporte en outre une telle partie (2) de commande d'option de service, on opère préalablement à l'expédition de chaque envoi destiné à être suivi un enregistrement dans une table de données d'envoi en cours de suivi (120) de ladite partie (2) de commande d'option de service. Cet enregistrement est également réalisé par lecture de l'ensemble du code-barres (10) à l'aide d'un lecteur de codes-barres.

C'est, de préférence, le dispositif de gestion et de suivi des envois auquel sont reliés les lecteurs de codes-barres qui distingue les différentes parties (1, 2, 3) du code-barres (10) lors de la lecture.

La partie (2) de commande d'option de service permet au choix de l'usager, de demander une expédition d'un accusé de réception de l'envoi et/ou une expédition d'un d'accusé d'expédition de l'envoi. Ce choix est donc matérialisé directement par l'intermédiaire du code-barres (10) et l'enregistrement de ce choix est validé directement par la lecture du code-barres (10).

L'expédition de cet ou de ces accusé(s) de réception et/ou d'expédition est réalisée par l'expédition d'au moins un message écrit par lettre, fax, télex, télégramme, et/ou par l'expédition d'au moins un message électronique sur un moyen de réception du type ordinateur, fixe ou portable ou téléphone-portable, par l'intermédiaire d'un réseau de télécommunication tel que l'Internet.

La partie (1) d'identification de l'usager permet une expédition d'un accusé d'adresse erronée dans la mesure où, s'il n'est pas possible de distribuer l'envoi au destinataire en raison d'une erreur dans l'adresse, il est très facile d'en prévenir l'usager. De la même manière, cette expédition est réalisée par l'expédition d'au moins un message écrit par lettre, fax, télex, télégramme, et/ou par l'expédition d'au moins un message électronique sur un moyen de réception du type ordinateur fixe ou portable ou téléphone portable, par l'intermédiaire d'un réseau de télécommunication tel que l'Internet.

Il est en outre possible de donner à l'usager la possibilité de répondre audit accusé d'adresse erronée en répondant au message écrit ou au message électronique et en fournissant une nouvelle adresse de destinataire.

Ledit serveur (130) opère automatiquement l'expédition dudit ou desdits accusé(s) de réception, d'expédition ou d'adresse erronée. Il n'est ainsi pas nécessaire que l'usager fasse une quelconque démarche de consultation fastidieuse d'information, l'information lui est transmise là où il a manifesté le désir de la recevoir lors de l'enregistrement de ses coordonnées.

En effet, il lui est possible de prévoir directement un archivage des informations reçues, avec une étape facultative de vérification automatique de la bonne réception de tous ses envois.

Dans une variante de l'invention, les informations contenues dans la table de données d'envoi en cours de suivi (120) sur chaque envoi sont immédiatement archivées après l'enregistrement de la remise de l'envoi au destinataire. Il y a alors libération de l'entrée correspondant à l'envoi qui vient d'être remis dans la table de données des envois en cours de suivi.

Dans une variante préférée de l'invention, le destinataire est également usager du procédé selon l'invention et utilise une partie (1) d'identification pour identifier un moyen, tel qu'une boîte aux lettres, dans lequel il souhaite que l'on dépose les envois qui lui sont destinés.

Le marquage de ce moyen est opéré par l'impression d'un code-barres constitué de la partie (1), mais ne comportant ni partie (2) de commande d'option de service, ni partie (3) d'identification du rang d'expédition d'un envoi.

Ce code-barres lui a été remis lors de son inscription au service ou il l'a imprimé lui-même, grâce à l'appareil (50) mis en position adéquate, ou à l'aide, par exemple, d'un ordinateur possédant un programme informatique adéquat et relié à une imprimante.

Ainsi, lorsque le destinataire de l'envoi suivi est également abonné au service de suivi de courrier, et qu'il a bien collé son étiquette autocollante avec sur sa boite aux lettres, alors le service de distribution peut procéder à la lecture de ce deuxième code-barres qui va permettre :
- d'améliorer la précision des informations envoyées à l'expéditeur dans l'accusé de réception de son envoi suivi ;
- de vérifier que les noms et prénoms et code-barres figurant sur la boîte aux lettres du destinataire sont cohérents (cela nécessite qu'un terminal portable soit utilisé par chaque livreur du service de distribution et soit connecté, par exemple par radio, GSM-SMS, GPRS), à la base de données centrale afin d'obtenir les noms et prénoms et adresse correspondant au code-barres, ou bien que le terminal du service de distribution possède une copie de la base de données dans sa mémoire interne, ce qui est rendu possible par le fait qu'il ne s'agirait que de stocker un extrait trié de la base de données centrale ne concernant que le secteur géographique ou le service de distribution possédant ce terminal distribue du courrier, évitant ainsi la mémorisation complète de la base de données des usagers ;
- de vérifier la concordance entre le destinataire figurant sur l'envoi suivi et les noms et prénoms figurants sur la boîte aux lettres du destinataire, lorsque cela est possible, et les noms et prénoms et adresses disponibles au niveau du terminal pour le destinataire correspondant au code-barres figurant sur la boîte aux lettres du destinataire, évitant ainsi tout risque d'erreur de distribution ;
- de prévenir éventuellement le destinataire de l'arrivée d'un envoi suivi directement sur son téléphone portable par SMS, ou par tout autre moyen de transmission que le destinataire du courrier suivi aura choisi ;
- permettre au service de distribution de réaliser des statistiques sur le courrier distribué aux usagers qui font figurer leur code-barres sur leur boîte aux lettres.

Le dispositif (100) permettant la mise en oeuvre du procédé selon l'invention, illustré figure 6, comporte ainsi au moins une base de données, présentant au moins une table de données usager (110), répertoriant les codes-barres des usagers ainsi que leurs coordonnées et une table de données d'envoi en cours de suivis (120), répertoriant chaque envoi, par usager.

Il comporte en outre un serveur (130) de base de données permettant d'enregistrer les coordonnées des usagers, de les modifier, et d'enregistrer les informations relatives à la lecture des-codes-barres (10) lors du dépôt de l'envoi, lors de l'acheminement de l'envoi, ainsi que lors de la remise de l'envoi au destinataire.

La saisie des coordonnées est de préférence réalisée grâce à un ordinateur relié audit dispositif (100).

La saisie du code-barres (10) peut se faire avec n'importe quel lecteur de codes-barres correctement formaté, y compris des lecteurs portables pour les agents chargés de distribuer les envois aux destinataires.

Dans une version de base, il peut être imaginé que les codes-barres des envois destinés à être remis à leurs destinataires soient saisis dans un bureau de distribution, juste avant que l'agent chargé de les distribuer effectivement ne les emportent pour les distribuer et que seuls les codes-barres des envois non distribués soient alors saisis par l'agent à son retour au bureau de distribution. Les saisies des codes-barres sont alors simplifiées.

Dans une variante préférée, lorsque l'usager destinataire fait usage de sa partie (1) d'identification, pour identifier une boîte aux lettres ou tout dispositif similaire dans lequel il souhaite recevoir les envois qui lui sont destinés, c'est la lecture de la partie (1) d'identification du destinataire et la comparaison avec les informations qui y sont attachées, qui va engendrer la transmission de l'information relative à la réception de l'envoi à destination d'abord du système de gestion, puis à destination de l'expéditeur et/ou du destinataire.

Le code-barres (10) peut être imprimé par tout type d'appareil d'impression présentant une qualité d'impression suffisante.

Il est par exemple possible de prévoir un module supplémentaire que l'on va insérer dans les machines automatiques de mise sous plis, afin de réaliser, l'impression de chaque code-barres sur chaque pli.

Il est également possible de prévoir un module supplémentaire que l'on va insérer sur les machines d'affranchissement automatique. Dans ce cas, le module réalise lui-même l'incrémentation des rangs d'expédition de chaque envoi et l'enregistrement de la partie d'identification du rang d'expédition (3), ainsi que de la partie de commande d'option de service (2).

Il est en outre possible de prévoir que le code-barres (10) comporte une partie d'identification de la machine d'impression.

Dans une variante de l'invention, il est prévu un appareil (50) manuel et mécanique pour l'impression de codes-barres (10) sur les envois, du type lettres ou colis, envoyés par un usager à une adresse d'au moins un destinataire. Ledit appareil (50), illustré figures 3 à 5, comporte des moyens d'impression qui se décomposent au moins en une partie d'impression (51), invariable pour ledit appareil (50), pour l'impression d'une partie d'identification de l'usager (1), et d'une partie d'impression variable (53), pour l'impression d'une partie d'identification du rang d'expédition (3) dudit envoi qui est variable pour chaque envoi.

Cet appareil permet ainsi à toute personne, et notamment aux particuliers, d'imprimer facilement un code-barres (10) sur leur envoi et de profiter ainsi du procédé selon l'invention.

L'appareil (50) comporte des moyens d'incrémentation automatique, à chaque utilisation de l'appareil, dudit rang d'expédition de x unité(s), x étant un nombre entier de préférence égal à 1, afin de ne pas autoriser l'impression de deux codes-barres identiques pour deux envois différents consécutifs.

Cet appareil se présente sous la forme d'un tampon-encreur tel qu'il peut être connu pour l'impression d'adresse d'usager sur le courrier.

Il comporte un tampon susceptible de réaliser l'impression du code-barres (10) après encrage manuel ou automatique, ainsi qu'au moins un bouton (61) va-et-vient de demande d'expédition d'accusé de dépôt, un bouton (62) va-et-vient de demande d'expédition d'accusé de réception, et un moyen de visualisation du rang d'expédition dudit envoi sous forme alphanumérique réalisé à l'aide d'un écran (63) de visualisation du rang d'expédition.

Les moyens d'incrémentation du rang de l'envoi, ainsi que les moyens d'impression du code-barres sont, mécaniques ou électroniques. Dans une version totalement mécanique, ils peuvent être constitués, par exemple respectivement, d'une roue dentée ou d'une courroie par élément composant le rang (unité, dizaine, centaine, ...), ainsi que d'un tampon encreur et d'une réserve d'encre.

Il est également possible de réaliser, par exemple deux appareils présentant la même partie d'impression invariable, mais dont l'incrémentation du rang va de deux unités en deux unités (x = 2) ; Un premier appareil permettant alors de réaliser des codes-barres à rang d'expédition (3) paire, et le deuxième appareil permettant alors de réaliser des codes-barres à rang d'expédition (3) impaire.

Contrairement à la majorité des systèmes de suivi de courrier par code-barres existants, le procédé selon l'invention repose sur une identification de l'usager et du rang du courrier qu'il expédie, ce qui permet, lors du traitement informatisé, d'identifier de façon unique tous les envois en cours de transit dans le réseau de collecte, d'acheminement et de distribution d'une manière simple et ne nécessitant pas beaucoup de ressources informatiques par rapport à la quantité d'information traitée. Le procédé permet également de retrouver facilement les informations liées à l'usager, afin de permettre des remontées d'alertes (erreurs d'acheminement, accusés de dépôt, de réception, etc ...), un suivi (tracking), une gestion de relevés d'utilisation, et une facturation entièrement automatisés.

Grâce à un dispositif d'impression des codes-barres électronique ou mécanique, l'utilisateur du service de suivi de courrier (l'expéditeur du courrier) imprime lui-même sur l'enveloppe (ou le colis) à expédier un code-barres contenant trois types d'informations :
- Son identifiant unique d'usager, ou un de ses identifiant s'il en possède plusieurs (cas des filiales, par exemple) constituant la partie d'identification de l'usager (1) attribuée par le service de distribution.
- Des options d'envoi sur la nature des services d'accusés que l'utilisateur désire utiliser (demande d'accusé de dépôt, demande d'accusé de réception, ou aucune option) constituant la partie de commande d'option de service (2).
- Le rang de l'envoi qu'il expédie afin de différencier les différents envois qu'un même utilisateur est susceptible d'envoyer, constituant la partie (3) d'identification du rang d'expédition.

Ces trois informations permettent d'identifier de façon unique un envoi expédié à travers le réseau de distribution, et de délivrer, automatiquement, des accusés de dépôt et de réception sans que l'usager, lorsqu'il a choisi de recevoir ces accusés sur son téléphone portable, par exemple, n'ait à consulter un site Internet ou un serveur vocal interactif, ou un service télématique minitel, ce qui représente un intérêt majeur et un confort d'utilisation important pour l'utilisateur.

Avec le procédé selon l'invention, l'ensemble du processus de suivi; de remontée d'alertes, et d'envoi d'accusés divers, et de facturation peuvent être complètement automatisés, et l'utilisateur n'aura donc plus besoin de se connecter à un service d'information en vue d'obtenir des informations sur le suivi de ses envois, ce sont ces mêmes informations qui viendront automatiquement jusqu'a lui. D'autres avantages découlent de ce procédé. : La possibilité de garder une trace, pour un utilisateur donné, de l'ensemble des suivis de courrier qu'il a effectué, tant en expédition qu'en réception, et de permettre l'édition d'un relevé mensuel par exemple. Enfin, les sociétés exploitant ce procédé pourront enfin réaliser une évaluation (datamining) efficace sur le courrier qu'elles acheminent.

### Exemple d'implémentation du procédé:

Le présent procédé de suivi d'envois repose sur l'exploitation d'une base de données comprenant idéalement deux tables principales. Cependant, suivant les spécificités du service que le distributeur désire mettre en place, d'autres structures de bases de données peuvent être implémentées. La souplesse du procédé décrit précédemment, qui identifie de façon unique chaque pli expédié, permet de nombreuses variantes.

La première table représente la table des utilisateurs abonnés ou inscrits au service de suivi de courrier. Cette table permet de récupérer, par le biais du numéro unique d'usager, toutes les informations sur l'usager :
- Son nom et prénom.
- Son adresse postale complète.
- Les options et les caractéristiques de son abonnement :
   - Utilisation du service de suivi par pré-paiement :
      - En créditant son compte par pré-paiement (Porte monnaie virtuel) ;
      - En payant en coup par coup chaque envoi, en ajoutant à l'affranchissement normal du pli en fonction du poids et de la destination, les surtaxes correspondantes aux services qu'il demande pour l'envoi (Demande d'accusé de dépôt et/ou de réception) ;
      - En utilisant un système d'impression de codes-barres prépayé à l'aide d'un appareil ne pouvant imprimer qu'un nombre limité de codes-barres.
   - Utilisation d'un compte client classique avec envoi de relevés et factures d'utilisation mensuels (plus pratique pour les entreprises ayant de gros volumes d'envois).
   - Le solde de son compte (pour le pré-paiement ou compte client classique).
- La technique avec laquelle l'utilisateur désire recevoir ses accusés de dépôt, de réception en tant qu'expéditeur et/ou destinataire, d'erreur pour adresse erronée, adresse illisible, etc ... On peut envisager différentes techniques, qui peuvent être combinées :
   - Envoi des accusés par Mini-Message SMS sur un téléphone mobile.
   - Envoi des accusés par Email.
   - Envoi des accusés par FAX.
   - Envoi des accusés par récépissé papier expédié par un service de distribution.
- Son numéro de téléphone mobile s'il désire recevoir les accusés par SMS.
- Son EMail s'il désire recevoir ses accusés par EMail.
- Son numéro de FAX s'il désire recevoir ses accusés par FAX.
- S'il désire recevoir un récapitulatif mensuel de l'ensemble des envois qu'il aura effectués et/ou reçus (l'envoi de ce dernier pouvant se faire par envoi papier, et/ou par Email, et/ou par FAX).
- Des informations statistiques, compteurs, et autres que l'on doit rattacher à l'usager.
- Listing d'archivage de l'ensemble des envois effectués et suivis, qui pourra être utilisé pour l'édition, pour un utilisateur donné, de factures détaillées d'utilisation du service de suivi et d'envoi de relevés. Selon les besoins, on pourra stocker plus ou moins d'informations sur les suivis effectués (Date de dépôt, heure de dépôt, rang, bureau de dépôt, poids, bureau de distribution finale de destination, date de distribution, heure de distribution, statut final, etc ...).

La deuxième table représente la table des plis en cours d'acheminement et de suivi (tracking), elle permet au système d'information de retrouver les informations sur un pli en cours de transit afin de les mettre à jour, jusqu'à la distribution finale, et de gérer proprement l'envoi des différents accusés. La recherche et l'accès aux informations sur un envoi en cours d'acheminement se fait par l'intermédiaire d'une requête combinant le numéro d'usager et le rang du courrier. On retrouve dans cette table, en outre les champs suivante
- Le numéro unique d'usager.
- Les options d'envoi (Demande d'accusé de dépôt, demande d'accusé de réception).
- Le rang du courrier.
- La date de dépôt (Correspondant à la date d'oblitération effective du courrier par exemple)
- L'heure de dépôt (Même remarque que précédemment).
- La référence du bureau de dépôt.
- La date de distribution.
- L'heure de distribution.
- Le bureau de distribution.
- Statuts du pli :
   - Drapeau indiquant si l'accusé de dépôt a bien été émis.
   - Drapeau indiquant si l'accusé de réception a bien été émis vers l'expéditeur et/ou le destinataire.
   - Drapeau indiquant qu'il y a eu une erreur d'acheminement pour erreur sur l'adresse destinataire.
   - D'autres drapeaux supplémentaires peuvent être envisagés pour signaler des erreurs, etc ...
- Le listage de suivi (tracking) de l'ensemble des centres de tri traversés par le pli :
   - Référence du centre de tri actuel.
   - Date d'entrée dans le centre.
   - Heure d'entrée dans le centre.
   - Date de sortie du centre.
   - Heure de sortie du centre.
   - Référence du prochain centre de tri vers lequel a été expédié le pli.

### Scénario d'acheminement d'un pli avec le procédé selon l'invention et avec un appareil d'impression manuel :

L'utilisation de ce service de suivi de courrier impose à l'usager de s'être préalablement inscrit, afin de se voir attribuer un numéro unique d'usager, ainsi qu'un tampon-encreur pour pouvoir imprimer les codes-barres sur les courriers qu'il désire expédier.

### - L'inscription préalable d'un nouvel utilisateur :

L'utilisateur se présente à un guichet du service d'expédition et remplit un formulaire avec l'ensemble des informations nécessaires au fonctionnement du service (afin de renseigner la base de données centrale des abonnés au service de suivi) :
- Nom, prénoms
- Adresse postale complète.
- Numéro de téléphone mobile, Email, Fax, etc...
- Le type d'abonnement au service (Prépaiement, paiement au coup par coup avec des timbres classiques, compte entreprise avec relevés mensuels), le type d'accusés qu'il souhaite recevoir (par SMS, par Email, par FAX, par courrier, etc ...) .

Le guichetier remet ensuite au nouvel utilisateur un tampon-encreur neuf, comportant un numéro unique d'usager non utilisé. Le guichetier recopie sur le formulaire le numéro unique d'usager correspondant au tampon qu'il vient de distribuer au nouveau client.

Le guichetier procède ensuite à la saisie informatique du formulaire rempli précédemment, en remet un exemplaire au client, ainsi éventuellement qu'un récapitulatif informatique des données saisies et termine ainsi le processus d'inscription du nouvel utilisateur.

A partir de cet instant, l'utilisateur est inscrit et peut procéder aux premiers envois de courrier suivi.

### - Expédition du courrier:

Avant d'expédier son courrier, l'utilisateur doit :
- Ecrire au stylo l'adresse destinataire sur l'enveloppe.
- Positionner les boutons de demande d'accusé de dépôt et / ou de réception sur le tampon-encreur dans la position souhaitée.
- Imprimer un code-barres sur l'enveloppe à l'aide du tampon-encreur.
- Noter le numéro de rang du courrier (valeur du compteur sur le tampon-encreur) qui servira de numéro de référence spécifique à ce courrier pendant toute la durée de son acheminement et jusqu'à sa distribution finale : L'ensemble des accusés et des messages d'erreur relatifs à ce courrier que recevra l'usager porteront ce numéro de référence (numéro de rang) : Ce numéro, qui s'incrémente automatiquement d'une unité à chaque utilisation du tampon-encreur, permet donc de distinguer, pour un utilisateur donné, les différents envois qu'il pourrait effectuer sensiblement en même temps.
- Peser son courrier et l'affranchir. Ne pas oublier d'ajouter, en cas de demande d'accusé de dépôt et /ou de réception, la (les) surtaxe(s) correspondante(s).
- Remettre son courrier au service d'acheminement.

### - Acheminement du courrier :

La mise en place de ce nouveau procédé de courrier ne nécessite pas de modifications des procédures déjà mises en place pour traiter et acheminer le courrier, par contre, un certain nombre de nouvelles étapes, liées au procédé de suivi, devront être ajoutées :
Une machine permettant la détection, la lecture et le traitement informatisé du code-barres présent sur les objets utilisant le nouveau système de suivi de courrier, dans chacun des organes (Bureau d'expédition, centre de tri) que les objets expédiés sont susceptibles de rencontrer lors du processus d'acheminement.
• Une salle informatique dédiée à l'impression puis a l'expédition papier des accusés de réceptions pour les clients désirant les recevoir sous forme écrite. Cette installation pourra également servir pour l'édition et l'expédition des relevés mensuels d'utilisation pour ceux qui en on fait la demande dans leur abonnement, de même, cette installation informatique pourra être utilisée pour la gestion de la facturation des grands comptes.
• Une salle informatique dédiée à la gestion des bases de données centralisées servant à l'implémentation du procédé de suivi. Cette dernière prendra également en charge l'émission des accusés (De dépôt, de réception, d'erreur divers ... ) par SMS, Email, ou FAX.

### - Réception du courrier :

Lorsque le service d'acheminement a correctement localisé le destinataire, elle lui remet le courrier et l'information de réception est transmise aux bases de données centralisées servant à l'implémentation du procédé de suivi.

Pour être sûr que le destinataire a été correctement localisé, si ce destinataire est déjà référencé comme usager dans la base de données usagers, la personne chargée de la distribution du courrier opère l'identification du destinataire par la lecture de son code-barres, avant la remise du courrier. Elle reçoit alors la confirmation ou l'infirmation que la remise peut être effectuée.

Si la remise est confirmée :
- le destinataire est alors informé, s'il en a émis le souhait, de la réception du courrier, avec éventuellement des informations au sujet de l'expéditeur, sur le moyen d'information qu'il a choisi, et
- l'expéditeur est alors informé, s'il en a émis le souhait, de la réception du courrier par le destinataire, avec éventuellement des informations au sujet du destinataire, sur le moyen d'information qu'il a choisi.

Grâce au procédé selon l'invention, il est également possible d'imaginer que l'usager de l'envoi utilise ce service, même s'il n'est pas en mesure d'imprimer lui-même de code-barres, par exemple, parce qu'il n'a pas son appareil manuel sur lui, en se rendant tout simplement à un guichet du service d'acheminement et en déclinant son identité. Le guichetier pourra alors réaliser pour lui l'impression d'un code-barres présentant, par exemple un rang égal au centuple, ou augmenté de mille, de ceux dernièrement utilisés par l'usager ou encore précédé d'une lettre telle que « S » pour « sans tampon-encreur ».

L'invention est décrite dans ce qui précède à titre d'exemple. Il est entendu que l'homme du métier est à même de réaliser différentes variantes de l'invention sans pour autant sortir du cadre du brevet tel que revendiqué dans les revendications suivantes.

## Revendications

1. Procédé de suivi d'envois, du type lettres ou colis, envoyés par au moins un usager expéditeur à une adresse d'au moins un destinataire, ledit procédé comportant une étape d'impression d'un code-barres (10) sur chacun des envois destiné à être suivi, **caractérisé en ce que** ledit code-barres (10) est constitué au moins d'une partie (1) d'identification de l'usager expéditeur de l'envoi, qui est invariable pour chaque usager, et d'une partie (3) d'identification du rang d'expédition dudit envoi, qui est variable pour chaque envoi.

2. Procédé de suivi d'envois selon la revendication 1, **caractérisé en ce que** l'on opère préalablement un enregistrement dans une base de données des coordonnées de l'usager et de ladite partie (1) d'identification de l'usager dans une table de données d'usager (110).

3. Procédé de suivi d'envois selon la revendication 1 ou la revendication 2, **caractérisé en ce que** l'on opère préalablement à l'expédition de chaque envoi un enregistrement dans une table de données d'envoi en cours de suivi (120) de ladite partie (3) d'identification du rang d'expédition de l'envoi, ainsi que de ladite partie (1) d'identification de l'usager.

4. Procédé de suivi d'envois selon l'une quelconque des revendications 1 à 3, **caractérisé en ce que** ledit code-barres (10) comporte en outre une partie (2) de commande d'option de service qui est variable.

5. Procédé de suivi d'envois selon la revendication 4, **caractérisé en ce que** l'on opère préalablement à l'expédition de chaque envoi un enregistrement dans une table de données d'envoi en cours de suivi (120) de ladite partie (2) de commande d'option de service.

6. Procédé de suivi d'envois selon l'une quelconque des revendications 4 ou 5, **caractérisé en ce que** ladite partie (2) de commande d'option de service permet de commander une expédition d'un accusé de réception de l'envoi.

7. Procédé de suivi d'un envoi selon l'une quelconque des revendications 4 à 6, **caractérisé en ce que** ladite partie (2) de commande d'option de service permet de commander une expédition d'un accusé de dépôt de l'envoi.

8. Procédé de suivi d'envois selon l'une quelconque des revendications 6 ou 7, **caractérisé en ce que** l'expédition d'un accusé de dépôt et/ou l'expédition d'un accusé de réception est ou sont réalisée(s) par l'expédition d'au moins un message écrit et/ou par l'expédition d'au moins un message électronique sur un moyen de réception du type ordinateur fixe ou portable ou téléphone portable relié à un réseau de télécommunication.

9. Procédé de suivi d'envois selon l'une quelconque des revendications 1 à 8, **caractérisé en ce que** ladite partie d'identification de l'usager (1) permet de commander une expédition d'un accusé d'adresse de destinataire erronée.

10. Procédé de suivi d'envois selon la revendication 9, **caractérisé en ce que** l'on donne à l'usager la possibilité de répondre audit accusé d'adresse erronée en fournissant une nouvelle adresse de destinataire.

11. Procédé de suivi d'envois selon l'une quelconque des revendications 1 à 10, **caractérisé en ce que** ladite partie (1) d'identification de l'usager est enregistrée par l'intermédiaire d'un serveur (130) de base de données accessible à toute personne autorisée.

12. Procédé de suivi d'envois selon la revendication 11, **caractérisé en ce que** ledit serveur (130) opère automatiquement l'expédition dudit ou desdits accusé(s) de dépôt, de réception ou d'adresse erronée.

13. Procédé de suivi d'envois selon l'une quelconque des revendications 1 à 12, **caractérisé en ce que** l'on opère une lecture dudit code-barres (10), au moins lors du dépôt de l'envoi auprès d'un service d'acheminement et lors de la remise de l'envoi au destinataire.

14. Procédé de suivi d'envois selon l'une quelconque des revendications 1 à 13, **caractérisé en ce que** l'on utilise ladite partie (1) d'identification de l'usager de l'envoi, qui est invariable pour chaque usager, afin de permettre de localiser une boîte aux lettres de remise d'envoi lorsque ledit usager est destinataire d'un envoi opéré par un autre usager.

15. Procédé de suivi d'envois selon la revendication 14, **caractérisé en ce que** l'on contrôle, par la lecture de ladite partie d'identification de l'usager destinataire préalablement à la remise de l'envoi, que ladite partie (1) d'identification identifiant la boite aux lettres est bien celle du destinataire dudit envoi.

16. Procédé de suivi d'envois selon la revendication 14 ou la revendication 15, **caractérisé en ce que** ledit accusé de réception envoyé à l'usager expéditeur comporte au moins une partie des coordonnées de l'usager destinataire.

17. Procédé de suivi d'envois selon l'une quelconque des revendications 14 à 16, **caractérisé en ce que** ledit usager destinataire est prévenu de la réception dudit envoi dans une boîte aux lettres de remise d'envoi identifiée à l'aide d'une partie (1) d'identification qui lui est propre, par l'expédition d'au moins un message électronique sur un moyen de réception du type ordinateur fixe ou portable ou téléphone portable relié à un réseau de télécommunication.

18. Procédé de suivi d'envois selon l'une quelconque des revendications 1 à 17, **caractérisé en ce que** l'on opère un suivi statistique de l'expédition et/ou de la réception d'envois par au moins un usager à l'aide de ladite partie (1) d'identification.

19. Dispositif (100) permettant la mise en oeuvre du Procédé selon l'une quelconque des revendications 1 à 18, **caractérisé en ce qu'**il comporte au moins une base de données, présentant au moins une table de données usager (110), répertoriant les codes-barres des usagers ainsi que leurs coordonnées et une table de données d'envoi en cours de suivis (120), répertoriant chaque envoi, par usager.

20. Dispositif (100) selon la revendication 19, **caractérisé en ce qu'**il comporte en outre un serveur (130) de base de données permettant d'enregistrer les coordonnées des usagers, de les modifier, et d'enregistrer les informations relatives à la lecture des codes-barres (10).

21. Appareil (50) manuel pour l'impression de codes-barres (10) sur des envois, du type lettres ou colis, envoyés par un usager à une adresse d'au moins un destinataire, ledit appareil (50) comportant des moyens d'impression, **caractérisé en ce que** lesdits moyens de d'impression se décomposent au moins en une partie d'impression (51), invariable pour ledit appareil (50), pour l'impression d'une partie d'identification de l'usager (1), et d'une partie d'impression variable (53), pour l'impression d'une partie d'identification du rang d'expédition (3) dudit envoi qui est variable pour chaque envoi.

22. Appareil (50) selon la revendication 21, **caractérisé en ce qu'**il comporte des moyens d'incrémentation automatique dudit rang d'expédition de x unité(s), x étant un nombre entier de préférence égal à 1.

23. Appareil (50) selon la revendication 21 ou la revendication 22, **caractérisé en ce qu'**il comporte un moyen de visualisation du rang d'expédition dudit envoi sous forme alphanumérique.

## Claims

1. Method for tracking shipments of the letter or package type shipped by at least one shipper user to an address of at least one addressee, said method comprising a step of printing a bar code (10) on each of the shipments to be tracked, **characterized in that** said bar code (10) is constituted by at least one part (1) for the identification of the shipper user of the shipment, which is invariable for each user, and a shipment rank identification part (3) of each shipment, which is variable for each shipment.

2. Shipment tracking method according to claim 1, **characterized in that** there is performed in advance a registration in a database of the user information and of said user identification part (1) in a user data table (110).

3. Shipment tracking method according to claim 1 or 2, **characterized in that** there is performed prior to the shipping of each shipment a registration in a data table of shipments being tracked (120) of said shipment rank identification part (3) of the shipment as well as said user identification part (1).

4. Shipment tracking method according to any one of claims 1 to 3, **characterized in that** said bar code (10) furthermore comprises a service option command part (2) which is variable.

5. Shipment tracking method according to claim 4, **characterized in that** there is performed prior to the shipping of each shipment a registration in a data table of shipments being tracked (120) of said service option command part (2).

6. Shipment tracking method according to either claim 4 or 5, **characterized in that** said service option command part (2) enables commanding transmission of a confirmation of receipt of the shipment.

7. Shipment tracking method according to any one of claims 4 to 6, **characterized in that** said service option command part (2) enables commanding transmission of a confirmation of drop off of the shipment.

8. Shipment tracking method according to either claim 6 or 7, **characterized in that** the transmission of a confirmation of drop off and/or transmission of a confirmation of receipt is (are) implemented by transmission of at least one written message and/or by the transmission of at least one electronic message on a receiver means of the fixed or portable computer type or cellular telephone connected to a telecommunication network.

9. Shipment tracking method according to any one of claims 1 to 8, **characterized in that** said user identification part (1) enables commanding transmission of a notification of erroneous address of the addressee.

10. Shipment tracking method according to claim 9, **characterized in that** the user is given the possibility to respond to said notification of erroneous address by providing a new address for the addressee.

11. Shipment tracking method according to any one of claims 1 to 10, **characterized in that** said user identification part (1) is registered by means of a database server (130) accessible by all authorized personnel.

12. Shipment tracking method according to claim 11, **characterized in that** said server (130) automatically performs the transmission of said confirmation(s) of drop off or receipt, or said notification of erroneous address.

13. Shipment tracking method according to any one of claims 1 to 12, **characterized in that** there is performed a reading of said bar code (1) at least upon dropping off the shipment with a delivery agent and upon receipt of the shipment by the addressee.

14. Shipment tracking method according to any one of claims 1 to 13, **characterized in that** use is made of the shipment user identification part (1), which is invariable for each user, in order to enable localization of a shipment deposit mailbox when said user is the addressee of a shipment implemented by another user.

15. Shipment tracking method according to claim 14, **characterized in that** a check is performed, by reading said addressee user identification part prior to depositing the shipment, that said identification part (1) identifying the mailbox is validly that of the addressee of said shipment.

16. Shipment tracking method according to claim 14 or 15, **characterized in that** said confirmation of receipt transmitted to the shipper user comprises at least a part of the address information of the addressee user.

17. Shipment tracking method according to any one of claims 14 to 16, **characterized in that** said addressee user is informed of the receipt of said shipment in a mailbox for shipment deposits identified by means of an identification part (1) which is exclusive to him by the transmission of at least one electronic message on a receiver means of the fixed or portable type or a cellular phone linked to a telecommunication network.

18. Shipment tracking method according to any one of claims 1 to 17, **characterized in that** there is performed a statistical tracking of the shipment and/or of the receipt of shipments by at least one user by means of said identification part.

19. Device (100) enabling the implementation of the method according to any one of claims 1 to 18, **characterized in that** it comprises at least one database presenting at least one user data table (110) listing the bar codes of the users as well as their address information and a data table (120) of shipments being tracked listing each shipment by user.

20. Device (100) according to claim 19, **characterized in that** it furthermore comprises a database server (130) enabling registration of the user address information, modification of this information and registration of information relative to the reading of the bar codes (10).

21. Manual device (50) for the printing of bar codes (10) on shipments of the letter or package type shipped by a user to an address of at least one addressee, said device (50) comprising printing means, **characterized in that** said printing means can be subdivided into at least one printing part (51), which is invariable for each device (50), for the printing of the user identification part (1), and a variable printing part (53) for the printing of the shipment rank (3) of said shipment which is variable for each shipment.

22. Device (50) according to claim 21, **characterized in that** it comprises means for the automatic incrementation of said shipment rank by x units, x being a whole number preferably equal to 1.

23. Device (50) according to claim 21 or 22, **characterized in that** it comprises a means for the display of the shipment rank of said shipment in alphanumeric form.

## Patentansprüche

1. Verfahren für die Verfolgung von Sendungen von der Art Briefe oder Pakete, die von zumindest einem Benutzer und Absender an eine Adresse von mindestens einem Empfänger geschickt werden, wobei das besagte Verfahren einen Schritt mit Aufdruck eines Balkencodes (10) auf jede der Sendungen umfaßt, die verfolgt werden sollen, **dadurch gekennzeichnet, daß** der besagte Balkencode (10) aus mindestens einem Teil (1) zur Identifizierung des Benutzers und Absenders der Sendung besteht, die für jeden Benutzer unveränderbar ist, und aus einem Teil (3) zur Identifizierung des Rangs des Versands der besagten Sendung, die für jede Sendung gleich ist.

2. Verfahren für die Verfolgung von Sendungen nach Anspruch 1, **dadurch gekennzeichnet, daß** vorher eine Aufzeichnung der Angaben des Benutzers und des besagten Teils zur Identifizierung (1) des Benutzers in einer Tabelle der Benutzerdaten (110) in einer Datenbank vorgenommen wird.

3. Verfahren für die Verfolgung von Sendungen nach Anspruch 1 oder Anspruch 2, **dadurch gekennzeichnet, daß** vor dem Versand jeder Sendung eine Aufzeichnung in einer Datentabelle der gerade verfolgten Sendung (120) des besagten Teils (3) zur Identifizierung des Rangs des Versands der Sendung sowie des besagten Teils (1) zur Identifizierung des Benutzers vorgenommen wird.

4. Verfahren für die Verfolgung von Sendungen nach einem beliebigen der vorstehenden Ansprüche 1 bis 3, **dadurch gekennzeichnet, daß** der besagte Balkencode (10) ferner einen Teil (2) zur Steuerung der Serviceoption umfaßt, der variabel ist.

5. Verfahren für die Verfolgung von Sendungen nach Anspruch 4, **dadurch gekennzeichnet, daß** vor dem Versand jeder Sendung eine Aufzeichnung des besagten Teils (2) zur Steuerung der Serviceoption in einer Datentabelle der gerade verfolgten Sendung (120) vorgenommen wird.

6. Verfahren für die Verfolgung von Sendungen nach einem beliebigen der vorstehenden Ansprüche 4 oder 5, **dadurch gekennzeichnet, daß** der besagte Teil (2) zur Steuerung der Serviceoption ermöglicht, einen Versand einer Empfangsbestätigung der Sendung zu befehlen.

7. Verfahren für die Verfolgung von Sendungen nach einem beliebigen der vorstehenden Ansprüche 4 bis 6, **dadurch gekennzeichnet, daß** der besagte Teil (2) zur Steuerung der Serviceoption ermöglicht, einen Versand einer Aufgabebestätigung der Sendung zu befehlen.

8. Verfahren für die Verfolgung von Sendungen nach einem beliebigen der vorstehenden Ansprüche 6 oder 7, **dadurch gekennzeichnet, daß** der Versand einer Aufgabebestätigung und/oder der Versand einer Empfangsbestätigung durch den Versand mindestens einer schriftlichen Nachricht und/oder durch den Versand einer elektronischen Nachricht an ein Empfangsmittel von der Art Büro-Computer oder Laptop oder ein an ein Telekommnetz angeschlossenes Handy ausgeführt wird.

9. Verfahren für die Verfolgung von Sendungen nach einem beliebigen der vorstehenden Ansprüche 1 bis 8, **dadurch gekennzeichnet, daß** der besagte Teil zur Identifizierung des Benutzers (1) ermöglicht, einen Versand einer Bestätigung einer fehlerhaften Empfängeradresse zu befehlen.

10. Verfahren für die Verfolgung von Sendungen nach Anspruch 9, **dadurch gekennzeichnet, daß** dem Benutzer die Gelegenheit gegeben wird, auf die Bestätigung einer fehlerhaften Empfängeradresse zu antworten, indem er eine neue Empfängeradresse liefert.

11. Verfahren für die Verfolgung von Sendungen nach einem beliebigen der vorstehenden Ansprüche 1 bis 10, **dadurch gekennzeichnet, daß** der besagte Teil zur Identifizierung des Benutzers (1) vermittels eines Servers (130) einer Datenbank aufgezeichnet wird, der für jede zugelassene Person zugänglich ist.

12. Verfahren für die Verfolgung von Sendungen nach Anspruch 11, **dadurch gekennzeichnet, daß** der besagte Server (130) den Versand des/der besagten Aufgabebestätigung, Empfangsbestätigung oder der Bestätigung einer fehlerhaften Adresse automatisch vornimmt.

13. Verfahren für die Verfolgung von Sendungen nach einem beliebigen der vorstehenden Ansprüche 1 bis 12, **dadurch gekennzeichnet, daß** zumindest bei der Aufgabe der Sendung bei einem Versandservice und bei Übergabe der Sendung an den Empfänger ein Lesen des besagten Balkencodes (10) vorgenommen wird.

14. Verfahren für die Verfolgung von Sendungen nach einem beliebigen der vorstehenden Ansprüche 1 bis 13, **dadurch gekennzeichnet, daß** der besagte Teil (1) zur Identifizierung des Benutzers und Absenders der Sendung, der für jeden Benutzer unveränderlich ist, dazu benutzt wird, einen Briefkasten für die Übergabe der Sendung zu lokalisieren, wenn der besagte Benutzer Empfänger einer von einem anderen Benutzer vorgenommenen Sendung ist.

15. Verfahren für die Verfolgung von Sendungen nach Anspruch 14, **dadurch gekennzeichnet, daß** durch Lesen des besagten Teils zur Identifizierung des Benutzers und Empfängers vor der Übergabe der Sendung kontrolliert wird, daß der besagte Teil (1) zur Identifizierung, der den Briefkasten identifiziert, wirklich derjenige des Empfängers der besagten Sendung ist.

16. Verfahren für die Verfolgung von Sendungen nach Anspruch 14 oder Anspruch 15, **dadurch gekennzeichnet, daß** die an den Benutzer und Absender geschickte besagte Empfangsbestätigung zumindest einen Teil der Angaben des Benutzers und Empfängers umfaßt.

17. Verfahren für die Verfolgung von Sendungen nach einem beliebigen der vorstehenden Ansprüche 14 bis 16, **dadurch gekennzeichnet, daß** der besagte Benutzer und Empfänger vom Empfang der besagten Sendung in einem Briefkasten für die Übergabe einer Sendung mit Hilfe eines Teils (1) zur ihm eigenen Identifizierung durch den Versand von mindestens einer elektronischen Nachricht an ein Empfangsmittel von der Art Büro-Computer oder Laptop oder ein an ein Telekommnetz angeschlossenes Handy informiert wird.

18. Verfahren für die Verfolgung von Sendungen nach einem beliebigen der vorstehenden Ansprüche 1 bis 17, **dadurch gekennzeichnet, daß** eine statistische Verfolgung des Versands und/oder des Empfangs von Sendungen durch mindestens einen Benutzer mit Hilfe des besagten Teils (1) zur Identifizierung vorgenommen wird.

19. Vorrichtung (100) für den Einsatz des Verfahrens nach einem beliebigen der vorstehenden Ansprüche 1 bis 18, **dadurch gekennzeichnet, daß** sie mindestens eine Datenbank umfaßt, die zumindest eine Tabelle der Benutzerdaten (110) aufweist, die die Balkencodes der Benutzer sowie ihre Angaben verzeichnet, und eine Datentabelle der Versanddaten der gerade verfolgten laufenden Vorgänge (120), in der jeder Versand nach Benutzer verzeichnet ist.

20. Vorrichtung (100) nach Anspruch 19, **dadurch gekennzeichnet, daß** sie ferner einen Server (130) einer Datenbank umfaßt, mit dem die Angaben der Benutzer aufgezeichnet, geändert und die Informationen bezüglich des Lesens der Balkencodes (10) aufgezeichnet werden können.

21. Manuelles Gerät (50) für den Aufdruck von Balkencodes (10) auf die Sendungen von der Art Briefe oder Pakete, die von einem Benutzer an eine Adresse von mindestens einem Empfänger geschickt werden, wobei das besagte Gerät (50) Aufdruckmittel umfaßt, **dadurch gekennzeichnet, daß** die besagten Aufdruckmittel zumindest aus einem Aufdruckteil (51) bestehen, das für das besagte Gerät (50) unveränderlich ist, für den Aufdruck eines Teils der Identifizierung des Benutzers (1), und einem variablen Aufdruckteil (53) für den Aufdruck eines Teils zur Identifizierung des Rangs des Versands (3) der besagten Sendung, der für jede Sendung variabel ist.

22. Gerät (50) nach Anspruch 21, **dadurch gekennzeichnet, daß** es Mittel zur automatischen Inkrementierung des besagten Rangs des Versands von x Einheit(en) umfaßt, wobei x eine ganze Zahl bevorzugterweise gleich 1 ist.

23. Gerät (50) nach Anspruch 21 oder Anspruch 22, **dadurch gekennzeichnet, daß** es ein Mittel zur Anzeige des Rangs des Versands der besagten Sendung in alphanumerischer Form umfaßt.
